# EUROPÄISCHE PATENTSCHRIFT

(11) **EP 4 344 600 B1**
(45) Veröffentlichungstag und Bekanntmachung des Hinweises auf die Patenterteilung: **07.05.2025**
(21) Anmeldenummer: 23199367.6
(22) Anmeldetag: 25.09.2023
(51) Int. Cl.: A47L 15/24, A47L 15/42

(54) **TRANSPORTSPÜLMASCHINE SOWIE VERFAHREN ZUM BETREIBEN EINER TRANSPORTSPÜLMASCHINE**
CONVEYOR DISHWASHER AND METHOD FOR OPERATING A CONVEYOR DISHWASHER
LAVE-VAISSELLE À TRANSPORTEUR ET PROCÉDÉ DE FONCTIONNEMENT D'UN LAVE-VAISSELLE À TRANSPORTEUR

(30) Priorität: 28.09.2022 DE 102022124954
(43) Veröffentlichungstag der Anmeldung: 03.04.2024
(73) Patentinhaber: Illinois Tool Works Inc., Glenview, IL 60025 (US)
(72) Erfinder: DISCH, Harald, Glenview, IL 60025 (US); SCHREMPP, Martin, Glenview, IL 60025 (US)
(74) Vertreter: Meissner Bolte Partnerschaft mbB

(56) Entgegenhaltungen:
- EP-A1- 3 542 696
- WO-A1-2022/093556
- DE-A1- 102020 128 333

## Beschreibung

Die vorliegende Erfindung betrifft allgemein das Fachgebiet des gewerblichen Spülens und insbesondere eine Transportspülmaschine nach dem Oberbegriff des unabhängigen Patentanspruchs 1, sowie ein Verfahren zum Betreiben einer solchen Transportspülmaschine.

Demgemäß betrifft die Erfindung insbesondere eine Transportspülmaschine zum Reinigen von Spülgut, wobei die Transportspülmaschine mindestens eine Waschzone und mindestens eine Klarspülzone sowie eine Transportvorrichtung aufweist zum Transportieren von Spülgut durch die mindestens eine Waschzone und die mindestens eine Klarspülzone.

Bei der erfindungsgemäßen Transportspülmaschine handelt es sich insbesondere um eine Bandtransportspülmaschine oder eine Korbtransportspülmaschine.

Die Druckschrift WO 2022/093556 A1 betrifft eine Transportspülmaschine zum Reinigen von Spülgut, wobei die Transportspülmaschine mindestens eine Waschzone und mindestens eine Klarspülzone sowie eine Transportvorrichtung aufweist zum Transportieren von Spülgut durch die mindestens eine Waschzone und die mindestens eine Klarspülzone. Dabei ist vorgesehen, dass die Transportspülmaschine ein Kamerasystem aufweist, welches ober- oder unterhalb oder seitlich der Transportvorrichtung angeordnet und ausgebildet ist, mindestens ein Bild von einem Bereich der Transportvorrichtung aufzunehmen, wobei ferner eine Auswerteeinrichtung vorgesehen ist, welche ausgebildet ist, anhand einer durchgeführten Klassifizierung auszuwerten und zu ermitteln, ob zum Zeitpunkt der Bildaufnahme in dem Bereich der Transportvorrichtung Spülgut mindestens einer der folgenden Spülgutklassen vorhanden war: (a) Besteck oder Besteckteile; (b) Töpfe, Pfannen oder GN-Behälter; (c) Gläser, insbesondere Trinkgläser; (d) Tablets oder tablettartige Gegenstände; (e) Teller, Tassen oder Schalen; (f) Utensilien; (g) sonstiges Spülgut; (h) gemischtes Spülgut; (i) Spülgut aus Kunststoff; oder (j) kein Spülgut.

Die Druckschrift EP 3 542 696 A1 betrifft ebenfalls eine Transportspülmaschine mit mindestens einer Waschzone und mindestens einer Klarspülzone, wobei die mindestens eine Waschzone ausgebildet ist zum Versprühen von Waschflüssigkeit, wobei es sich bei der Waschflüssigkeit zumindest anteilig um bereits in der mindestens einen Klarspülzone zur Klarspülung verwendeten Flüssigkeit handelt, der eine Wasch-Chemikalie zudosiert ist, oder um Frischwasser handelt, dem eine Wasch-Chemikalie zudosiert ist, wobei die Transportspülmaschine eine Dosierpumpe aufweist zum Zudosieren der Wasch-Chemikalie zu der in der mindestens einen Waschzone zu versprühenden Flüssigkeit, und wobei der Transportspülmaschine eine Steuerung zugeordnet ist zum Ansteuern der Dosierpumpe und insbesondere einer der mindestens einen Waschzone zugeordneten Waschpumpe und/oder einer der mindestens einen Klarspülzone zugeordneten Klarspülpumpe.

Die Druckschrift DE 10 2020 128 333 A1 betrifft eine Transportspülmaschine ähnlich zur WO 2022/093556 A1.

Transportspülmaschinen finden im gewerblichen Bereich Anwendung. Im Unterschied zu Haushaltsspülmaschinen, bei welchen das zu reinigende Spülgut während der Reinigung ortsfest in der Maschine verbleibt, findet bei Transportspülmaschinen ein Transport des Spülguts durch verschiedene Behandlungszonen der Transportspülmaschine statt.

Bei Transportspülmaschinen wird das Spülgut, wie beispielsweise Geschirr, Töpfe, Gläser, Besteck und andere zu reinigende Utensilien, durch mehrere Behandlungszonen, wie zum Beispiel mindestens eine Vorwaschzone, mindestens eine Hauptwaschzone, mindestens eine Nachwasch- bzw. Vorspülzone, mindestens eine Frischwasser-Klarspülzone und mindestens eine Trocknungszone, gefördert. Unterschiedliche Spülgutarten allerdings verlangen aufgrund ihrer Gebrauchsanwendung, ihres Verschmutzungsgrads, ihrer Form, sowie aufgrund des eingesetzten Materials unterschiedliche Behandlungsparameter für die einzelnen Prozessschritte. Bei heutigen Transportspülmaschinen wird jedoch in der Regel keine automatische Differenzierung der Spülgutarten vorgenommen, so dass die herkömmlichen Systeme oftmals als Kompromiss so ausgelegt sind, dass sie für mehrere unterschiedliche Spülgutarten verwendbar sind.

Aufgabe der vorliegenden Erfindung ist es, eine Transportspülmaschine der eingangs genannten Art anzugeben, bei welcher unter gleichzeitiger Einsparung von Ressourcen die Reinigungseffizienz unter gleichzeitiger Optimierung der Betriebskosten der Transportspülmaschine optimiert ist. Darüber hinaus soll ein entsprechendes Verfahren zum Betreiben einer solchen Transportspülmaschine angegeben werden.

Im Hinblick auf die Transportspülmaschine wird die der Erfindung zu Grunde liegende Aufgabe insbesondere durch den Gegenstand des unabhängigen Patentanspruchs 1 gelöst, wobei vorteilhafte Weiterbildungen der erfindungsgemäßen Transportspülmaschine in den abhängigen Patentansprüchen angegeben sind.

Die der Erfindung zu Grunde liegende Aufgabe wird ferner durch ein Verfahren gemäß dem nebengeordneten Patentanspruch 13 gelöst.

Demgemäß betrifft die Erfindung insbesondere eine Transportspülmaschine zum Reinigen von Spülgut, wobei die Transportspülmaschine mindestens eine Waschzone und mindestens eine Klarspülzone sowie eine Transportvorrichtung aufweist zum Transportieren von Spülgut durch die mindestens eine Waschzone und die mindestens eine Klarspülzone.

Gemäß der vorliegenden Erfindung ist vorgesehen, dass die Transportspülmaschine ferner ein Kamerasystem aufweist, welches ober- oder unterhalb der oder seitlich zur Transportvorrichtung angeordnet und ausgebildet ist, vorzugsweise kontinuierlich oder zu vorab festgelegten oder festlegbaren Zeiten und/oder Ereignissen mindestens ein Bild von einem Bereich der Transportvorrichtung aufzunehmen.

Bei diesem erfindungsgemäßen Aspekt ist ferner eine Auswerteeinrichtung vorgesehen, welche ausgebildet ist, einen vorzugsweise mittleren Verschmutzungsgrad des Spülguts, welches zum Zeitpunkt der Bildaufnahme in dem Bereich der Transportvorrichtung vorhanden war, und/oder einen vorzugsweise mittleren Verschmutzungsgrad der Spülgutteile, die zum Zeitpunkt der Bildaufnahme in dem Bereich der Transportvorrichtung vorhanden waren, zu ermitteln.

Gemäß der vorliegenden Erfindung weist die Transportspülmaschine ferner eine Steuereinrichtung auf, welche ausgebildet ist, vorzugsweise automatisch und noch bevorzugter wahlweise automatisch in Abhängigkeit von dem ermittelten, insbesondere mittleren Verschmutzungsgrad des Spülguts bzw. der Spülgutteile mindestens eine die Güte einer in der mindestens einen Waschzone zu versprühenden Waschflüssigkeit beeinfließende Maßnahme ggf. zeitlich verzögert und/oder mindestens eine die Reinigungsleistung der Transportspülmaschine beeinfließende Maßnahme zu initiieren.

Alternativ oder zusätzlich zu der zuvor genannten Lösung ist es jedoch auch denkbar, dass die Auswerteeinrichtung ausgebildet ist, eine vorzugsweise mittlere Verschmutzungsart des Spülguts, welches zum Zeitpunkt der Bildaufnahme in dem Bereich der Transportvorrichtung vorhanden war, und/oder eine vorzugsweise mittlere Verschmutzungsart der Spülgutteile, die zum Zeitpunkt der Bildaufnahme in dem Bereich der Transportvorrichtung vorhanden waren, zu ermitteln, wobei dann die Steuereinrichtung der Transportspülmaschine ausgebildet ist, vorzugsweise automatisch und noch bevorzugter wahlweise automatisch in Abhängigkeit von der ermittelten, insbesondere mittleren Verschmutzungsart des Spülguts mindestens eine die Güte einer in der mindestens einen Waschzone zu versprühenden Waschflüssigkeit beeinfließende Maßnahme ggf. zeitlich verzögert und/oder mindestens eine die Reinigungsleistung der Transportspülmaschine beeinfließende Maßnahme zu initiieren.

Als "Verschmutzungsart" des Spülguts sind beispielsweise die folgenden unterschiedlichen Verschmutzungsarten denkbar:
▪ Verschmutzungsart 1: grobe Verschmutzung, zum Beispiel Speisereste;
▪ Verschmutzungsart 2: feine Verschmutzung, zum Beispiel Soßen, Ketchup, Kaffee, etc.;
▪ Verschmutzungsart 3: flüssige Verschmutzung, zum Beispiel Fett oder Öl;
▪ Verschmutzungsart 4: eingebrannte Verschmutzung insbesondere bei Kochgeschirr, wie Pfannen oder Töpfen, oder GN-Behältern.

Selbstverständlich sind auch andere mit dem Kamerasystem detektierbare Verschmutzungsarten denkbar.

Als "Verschmutzungsgrad" ist allgemein ein Parameter zur Bemessung der Verschmutzung der Spülgutteile zu verstehen. Beispielsweise können zwischen folgenden Grade der Verschmutzung unterschieden werden:
▪ Verschmutzungsgrad 1: keine oder nur geringe Verschmutzung des Spülgutteils;
▪ Verschmutzungsgrad 2: geringfügige Verschmutzungen, die beispielsweise beim Handling des Spülgutteils im Schmutzbereich der Transportspülmaschine entstanden sind;
▪ Verschmutzungsgrad 3: Verschmutzungen, die beim Gebrauch des entsprechenden Spülgutteils üblicherweise auftreten; und
▪ Verschmutzungsgrad 4: hohe Verschmutzungen, die beispielsweise bei Pfannen oder Kochgeschirr entstehen.

Der Grad der Verschmutzung wird vorzugsweise mit Hilfe des Kamerasystems ermittelt, und zwar indem mit Hilfe der zu dem Kamerasystem gehörenden Auswerteeinrichtung in dem aufgenommenen Bild der Spülgutteile ermittelt wird, wie hoch der Prozentteil der Spülgutoberfläche eines Spülgutteils ist, auf welcher eine Verschmutzung vorhanden ist.

Die Verschmutzungsart des Spülguts ist ebenfalls mit Hilfe des Kamerasystems und der zugehörigen Auswerteeinrichtung ermittelbar, da abhängig von der Verschmutzungsart die verschmutzten Bereiche auf der Spulgutoberfläche eines Spülgutteils unterschiedliche Formgebungen aufweisen und/oder unterschiedlich Licht reflektieren.

Abhängig von der ermittelten Verschmutzungsart und/oder abhängig von dem ermittelten Verschmutzungsgrad des Spülguts wird gemäß Realisierungen der erfindungsgemäßen Transportspülmaschine mit Hilfe der Steuereinrichtung vorzugsweise automatisch und noch bevorzugter wahlweise automatisch mindestens eine die Güte der in der Waschzone zu versprühenden Waschflüssigkeit beeinfließende Maßnahme ggf. zeitlich verzögert und/oder mindestens eine die Reinigungsleistung der Transportspülmaschine beeinfließende Maßnahme initiiert.

Im Hinblick auf die mindestens eine die Reinigungsleistung der Transportspülmaschine beeinfließende Maßnahme ist gemäß der Erfindung insbesondere vorgesehen, dass die Steuereinrichtung ausgebildet ist, zum Einstellen oder Anpassen der Reinigungsleistung der Transportspülmaschine in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine Volumenstrommenge und/oder einen Düsendruck und/oder eine Temperatur der in der mindestens einen Waschzone zu versprühenden Waschflüssigkeit einzustellen.

Alternativ oder zusätzlich hierzu ist insbesondere vorgesehen, dass die Steuereinrichtung ausgebildet ist, zum Einstellen oder Anpassen der Reinigungsleistung der Transportspülmaschine in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine Reinigerkonzentration der in der mindestens einen Waschzone zu versprühenden Waschflüssigkeit einzustellen.

Alternativ oder zusätzlich hierzu ist insbesondere vorgesehen, dass die Steuereinrichtung ausgebildet ist, zum Einstellen oder Anpassen der Reinigungsleistung der Transportspülmaschine in Abhängigkeit von dem ermittelten, insbesondere mittleren Verschmutzungsgrad des Spülguts und/oder in Abhängigkeit von der ermittelten, insbesondere mittleren Verschmutzungsart des Spülguts die Transportgeschwindigkeit der Transportvorrichtung einzustellen.

Alternativ oder zusätzlich hierzu ist insbesondere vorgesehen, dass die Steuereinrichtung ausgebildet ist, zum Einstellen oder Anpassen der Reinigungsleistung der Transportspülmaschine in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine in der mindestens einen Klarspülzone eingebrachte Frischwassernachspülmenge einzustellen.

Alternativ oder zusätzlich hierzu ist insbesondere vorgesehen, dass die Steuereinrichtung ausgebildet ist, zum Einstellen oder Anpassen der Reinigungsleistung der Transportspülmaschine in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine separate Waschtankregenerationsmenge einzustellen.

Alternativ oder zusätzlich hierzu ist insbesondere vorgesehen, dass die Steuereinrichtung ausgebildet ist, zum Einstellen oder Anpassen der Reinigungsleistung der Transportspülmaschine in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine separate und insbesondere zusätzliche Maschineneinrichtungen, insbesondere ein Reiniger-Direktsprühsystem, einzustellen und/oder zu aktivieren.

Alternativ oder zusätzlich hierzu ist insbesondere vorgesehen, dass die Steuereinrichtung ausgebildet ist, zum Einstellen oder Anpassen der Reinigungsleistung der Transportspülmaschine in Abhängigkeit von dem ermittelten, insbesondere mittleren Verschmutzungsgrad des Spülguts und/oder in Abhängigkeit von der ermittelten, insbesondere mittleren Verschmutzungsart des Spülguts ein zusätzliches Vorabräum- oder Waschmodul zur Behandlung von besonders stark verschmutztem Spülgut zu aktivieren.

Alternativ oder zusätzlich hierzu ist es denkbar, zum Beeinflussen der Güte der Waschflüssigkeit eine Regeneration der Waschflüssigkeit mit zulaufendem Wasser zu beeinflussen bzw. zu verbessern. Das zulaufende Wasser kommt vorzugsweise aus einer in Transportrichtung der Transportvorrichtung gesehen der mindestens einen Waschzone vorgeschalteten Frischwasser-Klarspülzone. Je höher die pro Zeiteinheit der mindestens einen Waschzone zugeführte Regenerationswassermenge ist, desto besser ist das in der mindestens einen Waschzone erzielbare Spülergebnis.

Zum Beeinflussen der Güte der in der mindestens einen Waschzone zu versprühenden Waschflüssigkeit ist es alternativ oder zusätzlich zu der Regeneration der Waschflüssigkeit auch denkbar, dass Schmutztragevermögen der in der mindestens einen Waschzone zu versprühenden Waschflüssigkeit in Betracht zu ziehen.

Unter dem Schmutztragevermögen ist die Fähigkeit der Waschflüssigkeit zu verstehen, Speisereste so zu dispergieren oder zu emulgieren, dass sie sich nicht wieder auf schon gereinigte Spülgutoberflächen absetzen können.

Indem beispielsweise die Reinigerkonzentration in der in der mindestens einen Waschzone der Transportspülmaschine zu versprühenden Waschflüssigkeit erhöht wird, wird auch das Schmutztragevermögen der Waschflüssigkeit erhöht. Mit anderen Worten, durch Erhöhen der Reinigerkonzentration in der Waschflüssigkeit kann die Güte der Waschflüssigkeit in positiver Weise beeinflusst werden.

Gleiches gilt im übertragenen Sinne auch zumindest teilweise für die Temperatur der in der mindestens einen Waschzone zu versprühenden Waschflüssigkeit. Ist die Temperatur der Waschflüssigkeit höher, so erhöht sich in der Regel auch die Fähigkeit der Waschflüssigkeit, Speisereste zu dispergieren oder zu emulgieren, so dass sie sich nicht wieder auf schon gereinigte Spülgutoberflächen absetzen können.

Somit ist bei Weiterbildungen der erfindungsgemäßen Transportspülmaschine vorgesehen, dass die Steuereinrichtung ausgebildet ist, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts ggf. zeitlich verzögert das Schmutztragevermögen der in der mindestens einen Waschzone zu versprühenden Waschflüssigkeit einzustellen und insbesondere zu erhöhen.

Denkbar in diesem Zusammenhang ist es insbesondere, dass die Steuereinrichtung ausgebildet ist, zum Einstellen oder Anpassen des Schmutztragevermögens der in der mindestens einen Waschzone zu versprühenden Waschflüssigkeit ggf. zeitlich verzögert eine Temperatur der Waschflüssigkeit und/oder eine Reinigerkonzentration der Waschflüssigkeit insbesondere regelnd einzustellen.

Die Güte der in der mindestens einen Waschzone zu versprühenden Waschflüssigkeit lässt sich auch einstellen bzw. verbessern, wenn die Schmutzbelastung der Waschflüssigkeit berücksichtigt wird. Die Schmutzbelastung der Waschflüssigkeit ist die Gesamtheit aller Schmutzbestandteile, leicht- bzw. schwerlöslicher, emulgier- bzw. dispergierbarer Verunreinigungen der Waschflüssigkeit. Die Schmutzbelastung beeinflusst das Reinigungsergebnis sowie die Schaumbildung.

Somit ist bei Ausgestaltungen der erfindungsgemäßen Transportspülmaschine vorgesehen, dass die Steuereinrichtung ausgebildet ist, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts einen Schmutzaustrag aus der in der mindestens einen Waschzone zu versprühenden Waschflüssigkeit ggf. zeitlich verzögert zu initiieren.

In einer besonders leicht zu realisierenden aber dennoch effektiven Weise ist in diesem Zusammenhang vorgesehen, dass die mindestens eine Waschzone der erfindungsgemäßen Transportspülmaschine ein als Rezirkulationskreislauf ausgebildetes Waschsystem aufweist, wobei das Waschsystem ein Düsensystem mit mindestens einer Waschdüse zum Versprühen von Waschflüssigkeit auf das zu reinigende Spülgut, einen Waschtank zum Auffangen von zumindest einem Teil der versprühten Waschflüssigkeit sowie eine Waschpumpe zum Zuführen von in dem Waschtank gesammelter Waschflüssigkeit zu der mindestens einen Waschdüse aufweist.

Um die Schmutzbelastung der Waschflüssigkeit zu reduzieren ist in diesem Zusammenhang insbesondere vorgesehen, dass das Waschsystem ein entsprechend zugeordnetes Schmutzaustragsystem aufweist. Dem Schmutzaustragsystem kann ein Tankabdecksieb zugeordnet sein, welches ausgebildet ist, um Schmutzpartikel von der versprühten und durch Schwerkraft in den Waschtank zurückfließenden Waschflüssigkeit abzutrennen. Dabei bietet es sich an, dass das Schmutzaustragsystem einen zumindest bereichsweise in dem Waschtank angeordneten Schmutzsammelbereich aufweist zum Sammeln der mit Hilfe des Tankabdecksiebs von der Waschflüssigkeit abgetrennten Schmutzpartikel.

Denkbar in diesem Zusammenhang ist es insbesondere, dass ein mit dem Schmutzsammelbereich strömungsmäßig verbundenes Schmutzaustragsystem vorgesehen ist, über welches der Schmutzsammelbereich insbesondere bedarfsweise geleert werden kann.

Bei dieser Ausführungsform kann die Steuereinrichtung der Transportspülmaschine ausgebildet sein, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts und ggf. zeitlich verzögert das Schmutzaustragsystem und insbesondere eine dem Schmutzaustragsystem zugeordnete Schmutzaustragspumpe zu aktivieren und/oder zu deaktivieren.

Insbesondere ist die Steuereinrichtung ausgebildet, die die Güte der in der mindestens einen Waschzone zu versprühenden Waschflüssigkeit beeinfließende Maßnahme im Hinblick auf den Zeitpunkt der Ermittlung des insbesondere mittleren Verschmutzungsgrads bzw. im Hinblick auf den Zeitpunkt der Ermittlung der insbesondere mittleren Verschmutzungsart des Spülguts zeitlich verzögert zu initiieren, wobei die zeitliche Verzögerung insbesondere von der Transportgeschwindigkeit der Transportvorrichtung und/oder von einem Abstand zwischen dem Kamerasystem und der mindestens einen Waschzone abhängt.

Insbesondere sollte zum Beeinflussen der Güte der in der mindestens einen Waschzone zu versprühenden Waschflüssigkeit ein über eine vorab festgelegte oder festlegbare Zeitperiode gemittelter Verschmutzungsgrad bzw. eine über eine vorab festgelegte oder festlegbare Zeitperiode gemittelte Verschmutzungsart des Spülguts ermittelt werden.

Gemäß einem weiteren Aspekt der vorliegenden Erfindung, der mit dem zuvor beschriebenen ersten Aspekt der Erfindung kombiniert werden kann, wird eine Transportspülmaschine zum Reinigen von Spülgut angegeben, wobei die Transportspülmaschine mindestens eine Waschzone und mindestens eine Klarspülzone sowie eine Transportvorrichtung aufweist zum Transportieren von Spülgut durch die mindestens eine Waschzone und die mindestens eine Klarspülzone.

Bei diesem weiteren (zweiten) Aspekt der Erfindung ist insbesondere vorgesehen, dass die Transportspülmaschine ein Kamerasystem aufweist, welches ober- oder unterhalb der oder seitlich zur Transportvorrichtung angeordnet und ausgebildet ist, vorzugsweise kontinuierlich oder zu vorab festgelegten oder festlegbaren Zeiten und/oder Ereignissen mindestens ein Bild von einem Bereich der Transportvorrichtung aufzunehmen.

Ferner ist eine Auswerteeinrichtung vorgesehen, welche ausgebildet ist, einen vorzugsweise mittleren Verschmutzungsgrad des Spülguts, welches zum Zeitpunkt der Bildaufnahme in dem Bereich der Transportvorrichtung vorhanden war, und/oder eine vorzugsweise mittlere Verschmutzungsart der Spülgutteile, die zum Zeitpunkt der Bildaufnahme in dem Bereich der Transportvorrichtung vorhanden waren, zu ermitteln. Die Auswerteeinrichtung ist ferner ausgebildet, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine Maschinendiagnostik durchzuführen.

Denkbar in diesem Zusammenhang ist es beispielsweise, dass die Auswerteeinrichtung ausgebildet ist, im Rahmen der Maschinendiagnostik eine erwartete mittlere Schmutzbelastung der in der mindestens einen Waschzone zu versprühenden Waschflüssigkeit abzuleiten/vorherzusagen und mindestens eine die Güte der in der mindestens einen Waschzone zu versprühenden Waschflüssigkeit beeinfließende Maßnahme zu initiieren.

Alternativ oder zusätzlich hierzu ist es denkbar, dass die Auswerteeinrichtung ausgebildet ist, insbesondere im Rahmen der Maschinendiagnostik insbesondere den Betreiber der Transportspülmaschine über die Notwendigkeit einer Grundreinigung der Transportspülmaschine und/oder über einen Zeitpunkt zum Durchführen einer notwendigen Grundreinigung der Transportspülmaschine zu informieren.

Alternativ oder zusätzlich hierzu kann die Auswerteeinrichtung ausgebildet sein, insbesondere im Rahmen der Maschinendiagnostik insbesondere dem Betreiber der Transportspülmaschine eine Abschätzung über den Stärkeaufbau in den Behandlungszonen der Transportspülmaschine anzugeben.

Die Grundreinigung beschreibt den gelegentlichen Reinigungsprozess der Spülmaschine mit einsatzgeeigneter Behandlungsmittel. Es werden in der Verwendung aufgebaute Belege, zum Beispiel Stärke, Eiweiß oder Kalk, entfernt.

Der Stärkeaufbau (kumulierte Stärke) ist eine Verschmutzungsart, die entstehen kann, wenn stärkehaltige Speisen (zum Beispiel Soßen, Kartoffelbrei, usw.) auf vorerhitzten Tellern serviert werden. Wenn die Kontaktzeit zwischen Reinigerlösung und schmutzigem Spülgut zu kurz und/oder die Temperatur der Reinigerlösung zu niedrig und/oder die Reinigerkonzentration zu gering ist, kann die Spülmaschine die Verschmutzung nicht entfernen und es erfolgt der kumulierte Aufbau.

Mit anderen Worten, bei dieser Ausgestaltung der erfindungsgemäßen Transportspülmaschine findet eine zustandsbasierte Überwachung, die auf die Maschinendiagnostik zurückgreift, statt. Alternativ oder zusätzlich ist auch das "Predictive Maintenance" realisiert, da von der Transportspülmaschine Wartungszeitintervalle vorhergesagt werden.

Gemäß Realisierungen insbesondere des zuletzt genannten Aspekts ist vorgesehen, dass die Auswerteeinrichtung ausgebildet ist, insbesondere im Rahmen der Maschinendiagnostik dem Betreiber der Transportspülmaschine eine Empfehlung für einen optimierten Betrieb der Transportspülmaschine anzugeben. Die Empfehlung kann insbesondere Folgendes umfassen:
▪ eine Transportgeschwindigkeit der Transportvorrichtung; und/oder
▪ eine Reinigerdosierung; und/oder
▪ eine Art des Reinigers; und/oder
▪ eine Temperatur der Waschflüssigkeit.

Insbesondere ist gemäß Weiterbildungen der erfindungsgemäßen Transportspülmaschine vorgesehen, dass diese durch maschinelles Lernen eine zustandsbasierte Überwachung und ein "Predictive Maintenance" umsetzt.

In diesem Zusammenhang ist es beispielsweise denkbar, dass die Steuereinrichtung ausgebildet ist, insbesondere während einer Lern- oder Beobachtungsphase über mindestens einen Beobachtungszeitraum und vorzugsweise über mehrere Beobachtungszeiträume, die jeweils vorzugsweise eine Spülschicht oder einen Spültag der Transportspülmaschine oder einen Zeitabschnitt hiervon betreffen, eine zeitliche Entwicklung des insbesondere mittleren Verschmutzungsgrads des mit der Transportvorrichtung durch die Behandlungszonen der Transportspülmaschine zu transportierenden Spülguts zu ermitteln und/oder eine zeitliche Entwicklung der insbesondere mittleren Verschmutzungsart des mit der Transportvorrichtung durch die Behandlungszonen der Transportspülmaschine zu transportierendem Spülgut zu ermitteln. Vorzugsweise ist in diesem Zusammenhang die Steuereinrichtung ferner ausgebildet, anhand der ermittelten zeitlichen Entwicklung ein Muster oder eine Gesetzmäßigkeit abzuleiten.

Gemäß Weiterbildungen dieser Ausführungsvariante der erfindungsgemäßen Transportspülmaschine ist vorgesehen, dass die Steuereinrichtung ausgebildet ist, den Beobachtungszeitraum, der vorzugsweise eine Spülschicht oder einen Spültag der Transportspülmaschine oder einen Zeitabschnitt hiervon betrifft, in einen ersten Unterzeitraum und in mindestens einen weiteren, zweiten Unterzeitraum einzuteilen, wobei in dem ersten Unterzeitraum des Beobachtungszeitraums der ermittelte, insbesondere mittlere Verschmutzungsgrad des Spülguts und/oder die ermittelte, insbesondere mittlere Verschmutzungsart des Spülguts einem ersten relativen Wert entspricht oder in einen ersten relativen Wertebereich fällt, und wobei in dem mindestens einen zweiten Unterzeitraum des Beobachtungszeitraums der ermittelte, insbesondere mittlere Verschmutzungsgrad des Spülguts und/oder die ermittelte, insbesondere mittlere Verschmutzungsart des Spülguts einem zweiten relativen Wert entspricht oder in einen zweiten relativen Wertebereich fällt.

Denkbar in diesem Zusammenhang ist es, dass die Steuereinrichtung ferner ausgebildet ist, insbesondere nach Beendigung der Lern- oder Beobachtungsphase vorzugsweise automatisch und noch bevorzugter wahlweise automatisch während des Betriebs der Transportspülmaschine während einer Spülschicht oder während eines Spültags für den ersten Unterzeitraum mindestens eine erste, die Behandlung des Spülguts in den Behandlungszonen der Transportspülmaschine beeinfließende Maßnahme und/oder mindestens eine die Güte einer in der mindestens einen Waschzone der Transportspülmaschine zu versprühenden Waschflüssigkeit beeinfließende Maßnahme ggf. zeitlich verzögert zu initiieren, und für den mindestens einen zweiten Unterzeitraum mindestens eine zweite, die Behandlung des Spülguts in den Behandlungszonen der Transportspülmaschine beeinfließende Maßnahme und/oder mindestens eine die Güte einer in der mindestens einen Waschzone der Transportspülmaschine zu versprühenden Waschflüssigkeit beeinfließende Maßnahme ggf. zeitlich verzögert zu initiieren.

Die Erfindung betrifft ferner ein Verfahren zum Betreiben einer Transportspülmaschine, insbesondere einer Transportspülmaschine der zuvor genannten erfindungsgemäßen Art oder einer Transportspülmaschine nach dem Oberbegriff von Anspruch 1.

Bei dem erfindungsgemäßen Verfahren wird ein vorzugsweise mittlerer Verschmutzungsgrad des in der Transportspülmaschine zu reinigenden Spülguts und/oder eine vorzugsweise mittlere Verschmutzungsart des in der Transportspülmaschine zu reinigenden Spülguts ermittelt.

Anschließend wird vorzugsweise automatisch und noch bevorzugter wahlweise automatisch in Abhängigkeit von dem ermittelten Verschmutzungsgrad und/oder in Abhängigkeit von der ermittelten Verschmutzungsart des Spülguts eine Maschinendiagnostik durchgeführt.

Alternativ oder zusätzlich zu den zuvor genannten Verfahrensschritten ist es denkbar, dass vorzugsweise ein mittlerer Verschmutzungsgrad des in der Transportspülmaschine zu reinigenden Spülguts und/oder eine vorzugsweise mittlere Verschmutzungsart des in der Transportspülmaschine zu reinigenden Spülguts ermittelt wird, wobei anschließend vorzugsweise automatisch und noch bevorzugter wahlweise automatisch in Abhängigkeit von dem ermittelten Verschmutzungsgrad des Spülguts und/oder in Abhängigkeit von der ermittelten Verschmutzungsart des Spülguts mindestens eine die Güte einer in der mindestens einen Waschzone zu versprühenden Waschflüssigkeit beeinfließende Maßnahme ggf. zeitlich verzögert initiiert wird.

Im Folgenden wird die Erfindung mit Bezug auf die Zeichnung anhand einer bevorzugten Ausführungsform der erfindungsgemäßen Transportspülmaschine beschrieben.

Es zeigt:
- FIG. 1: schematisch und in einer Längsschnittansicht eine exemplarische Ausführungsform der erfindungsgemäßen Transportspülmaschine.

FIG. 1 zeigt eine Transportspülmaschine 1 mit einer Transportvorrichtung 2 zum Transportieren von in den Zeichnungen nicht dargestelltem Spülgut in einer Transportrichtung 3 durch die Transportspülmaschine 1.

Als Transportvorrichtung 2 kommt beispielsweise ein Transportband in Frage, welches bevorzugt als mehrgliedriges Kunststofftransportband ausgebildet ist und durch einen in FIG. 1 nicht dargestellten vorzugsweise elektrischen Antrieb kontinuierlich angetrieben wird, so dass das auf das Transportband 2 aufgebrachte Spülgut durch die verschiedenen Behandlungszonen 6, 7, 8, 9, 10 und 26 der Transportspülmaschine 1 gemäß der Darstellung in FIG. 1 gefördert wird.

Üblicherweise wird das in Transportrichtung 3 transportierte Spülgut im Bereich des Einlaufes 4 auf die Transportvorrichtung bzw. das Transportband 2 aufgebracht. Entsprechend der durch den Pfeil angedeuteten Transportrichtung 3 wird dann das Spülgut vom Einlauf 4 in einen Einlauftunnel 5 transportiert.

Die Transportspülmaschine 1 gemäß der ersten Ausführungsform der vorliegenden Erfindung weist wenigstens eine Waschzone, beispielsweise wie in FIG. 1 dargestellt, eine Vorwaschzone 6, sowie eine erste Hauptwaschzone 7 und eine zweite Hauptwaschzone 8, welche in der Transportrichtung 3 gesehen nach der Vorwaschzone 6 angeordnet sind, auf.

In Transportrichtung 3 gesehen nach der wenigstens einen Waschzone 6, 7, 8 ist bei der in FIG. 1 dargestellten Transportspülmaschine 1 eine Nachwaschzone 9 und eine der Nachwaschzone 9 nachgeschaltete Klarspülzone 10 angeordnet.

In der Darstellung gemäß FIG. 1 ist die Transportvorrichtung 2 als umlaufendes Transportband dargestellt. Als Transportvorrichtung 2 sind allerdings auch Transportkörbe denkbar, in welchen das nicht explizit dargestellte Spülgut eingesetzt wird, und welche auf die Oberseite des Transportbandes aufgesetzt werden.

In Transportrichtung 3 gesehen läuft das entweder unmittelbar auf dem Transportband 2 aufgenommene Spülgut oder durch Körbe gehaltene Spülgut in der Transportrichtung 3 durch den Einlauftunnel 5, die sich daran anschließende Vorwaschzone 6, die erste Hauptwaschzone 7, die zweite Hauptwaschzone 8, die Nachwaschzone 9, die Klarspülzone 10, eine Trocknungszone 26 in eine Auslaufstrecke 25 ein.

Den genannten Behandlungszonen 6, 7, 8, 9 und 10 der Transportspülmaschine 1 sind jeweils Sprühdüsen 11, 12, 13, 14 und 15 zugeordnet, über welche Flüssigkeit auf das Spülgut gesprüht wird, das von der Transportvorrichtung 2 durch die jeweiligen Behandlungszonen 6, 7, 8, 9, und 10 transportiert wird. Jeder Behandlungszone 6, 7, 8, 9 und 10 ist ein Tank 16, 18, 20 und 22 zugeordnet, in welchem versprühte Flüssigkeit aufgenommen wird, und/oder in welchem Flüssigkeit für die Sprühdüsen der betreffenden Zonen bereitgestellt wird. Bei der in FIG. 1 dargestellten Transportspülmaschine 1 wird Klarspülflüssigkeit in Form von Frischwasser, welches rein oder mit weiteren Zusätzen, wie beispielsweise Klarspüler, versetzt sein kann, über die oberhalb und unterhalb des Transportbandes oder seitlich angeordnete Sprühdüsen 15 der Klarspülzone 10 auf das in den Zeichnungen nicht dargestellte Spülgut gesprüht.

Ein Teil der versprühten Klarspülflüssigkeit wird über ein Kaskadensystem entgegen der Transportrichtung 3 des Spülguts von Zone zu Zone transportiert. Der restliche Teil wird über ein Ventil 77 und eine Bypassleitung 88 direkt in den Vorwaschtank 16 geleitet.

Die versprühte Klarspülflüssigkeit wird in dem Tank 20 (Nachwaschtank 20) der Nachwaschzone 9 aufgefangen, von welchem sie über ein Pumpensystem zu den Sprühdüsen 14 (Nachwaschdüsen 14) der Nachwaschzone 9 gefördert wird. In der Nachwaschzone 9 wird Waschflüssigkeit von dem Spülgut abgespült. Die hierbei anfallende Flüssigkeit fließt in den Waschtank 18b der zweiten Hauptwaschzone 8, wird üblicherweise mit einem Reiniger versehen und durch ein Pumpensystem über die Düsen 13 (Waschdüsen 13) der zweiten Hauptwaschzone 8 auf das Spülgut gesprüht.

Von dem Waschtank 18b der zweiten Hauptwaschzone 8 fließt die Flüssigkeit in den Waschtank 18a der ersten Hauptwaschzone 7. Von dort aus wird die Flüssigkeit über ein weiteres Pumpensystem über die Waschdüsen 12 der ersten Hauptwaschzone 7 erneut auf das Spülgut gesprüht. Von dem Waschtank 18a der ersten Hauptwaschzone 7 fließt anschließend die Flüssigkeit in den Vorwaschtank 16 der Vorwaschzone 6. Die Flüssigkeit in dem Vorwaschtank 16 wird über ein Pumpensystem über die Vorwaschdüsen 11 der Vorwaschzone 6 auf das Spülgut gesprüht, um grobe Verunreinigungen von dem Spülgut zu entfernen.

Die einzelnen Spülsysteme der Behandlungszonen 6, 7, 8, 9 und 10 gewährleisten, dass das Spülgut sowohl von der Oberseite als auch der Unterseite abgespritzt wird.

Die jeweiligen Zonen 6, 7, 8, 9 und 10 der Transportspülmaschine 1 können über Trennvorhänge 37 voneinander getrennt sein. Bei der in FIG. 1 dargestellten Ausführungsform ist auch der Einlauftunnel 5 selber über einen Trennvorhang 37 von dem Einlauf 4 getrennt. Durch das Vorsehen der Trennvorhänge 37 wird ein Überspritzen von Waschflüssigkeit und Klarspülflüssigkeit und der Austritt von Wrasen aus der Transportspülmaschine verhindert.

An die Klarspülzone 10 schließt sich in Transportrichtung 3 des Spülguts die bereits erwähnte Trocknungszone 26 an. In der Trocknungszone 26 wird das Spülgut mit trockener und erwärmter Luft getrocknet, um die auf dem Spülgut befindliche Feuchtigkeit abzublasen bzw. abzutrocknen. Um den Feuchtigkeitsgehalt der Luft in einem für die Trocknung günstigen Bereich zu halten, ist es beispielsweise denkbar, über eine Öffnung, beispielsweise durch die Austrittsöffnung für das Spülgut, Raumluft zuzuführen. Die warme und angefeuchtete Luft wird beispielsweise mit Hilfe eines Gebläses 31 über eine weitere Öffnung aus der Trocknungszone 26 abgezogen.

Dabei ist vorteilhaft, dass der Abluftstrom aus der Trocknungszone 26 eine Einrichtung zur Wärmerückgewinnung 30 passiert, in welcher ein Kondensator vorgesehen sein kann. Die Einrichtung zur Wärmerückgewinnung 30 dient dazu, zumindest einen Teil der in der Abluft enthaltenen Wärmeenergie zurückzugewinnen.

Bei heutigen Band-/Korbtransportspülmaschinen wird das Spülgut durch mehrere Behandlungszonen, wie beispielsweise Vorwaschzonen, Hauptwaschzonen, Nachwaschzonen, Klarspülzonen und Trocknungszonen, befördert.

Wie bereits angedeutet, verlangen unterschiedliche Spülgutarten in den Behandlungszonen der Transportspülmaschine unterschiedliche Behandlungsparameter. Bei den derzeit bekannten Transportspülmaschinen erfolgt jedoch keine automatische Differenzierung der zu behandelnden Spülgutarten, so dass die herkömmlichen Systeme üblicherweise derart als Kompromiss ausgelegt werden, dass sie mehr oder weniger effizient für mehrere Spülgutarten verwendbar sind. Dieser Ansatz führt dazu, dass zur Behandlung des Spülguts in der Regel wesentlich mehr Ressourcen (Energie, Wasser, Chemie, etc.) eingesetzt werden, als dies tatsächlich notwendig wäre.

Die erfindungsgemäße Transportspülmaschine 1, wie sie beispielsweise in FIG. 1 dargestellt ist, ist dadurch gekennzeichnet, dass die Transportspülmaschine 1 ein Kamerasystem 34 aufweist, welches oberhalb der Transportvorrichtung 2 angeordnet und ausgebildet ist, vorzugsweise kontinuierlich oder zu vorab festgelegten oder festlegbaren Zeiten und/oder Ereignissen mindestens ein Bild von einem Bereich der Transportvorrichtung 2 aufzunehmen.

Dem Kamerasystem 34 ist eine Bildverarbeitungseinrichtung 35 zugeordnet, welche ausgebildet ist zur insbesondere optionalen Vorverarbeitung des von dem Kamerasystem 34 aufgenommenen mindestens einen Bilds, zur Segmentierung des insbesondere optional vorbearbeiteten Bilds und zur Merkmalsextraktion und Klassifizierung von in dem Bild enthaltenen Objekten (Spülgutteilen).

Die erfindungsgemäße Transportspülmaschine 1, wie sie schematisch anhand eines Ausführungsbeispiels in FIG. 1 gezeigt ist, zeichnet sich insbesondere dadurch aus, dass mit Hilfe des Kamerasystems 34, welches ober- oder unterhalb der oder seitlich zur Transportvorrichtung 2 angeordnet sein kann, vorzugsweise kontinuierlich oder zu vorab festgelegten oder festlegbaren Zeiten und/oder Ereignissen mindestens ein Bild von einem Bereich der Transportvorrichtung 2 aufgenommen wird. Dieses Bild wird anschließend von der Auswerteeinrichtung 35 entsprechend ausgewertet.

Die Auswerteeinrichtung 35 analysiert dabei inwiefern das Spülgut verschmutzt ist. Es wird hierbei der mittlere Verschmutzungsgrad des Spülguts aber auch vorzugsweise die mittlere Verschmutzungsart des Spülguts ermittelt.

Mit anderen Worten, die Steuereinrichtung 36 der erfindungsgemäßen Transportspülmaschine 1 "weiß", mit welcher Schmutzbelastung das in den Behandlungszonen der Transportspülmaschine 1 zu behandelnde Spülgut versehen ist.

Daraus lässt sich ableiten, wie hoch der Schmutzaustrag insbesondere in die Waschflüssigkeit sein wird, und mit welcher Art von Verschmutzung zu rechnen ist.

Beispielsweise kann damit ermittelt werden, ob pro Zeiteinheit eine erhöhte Menge an fett- oder ölhaltigen Schmutzresten/Speiseresten in die Waschflüssigkeit gelangen, so dass dann insbesondere vorbeugend entsprechende Maßnahmen initiiert werden können, um die Güte der Waschflüssigkeit zu erhöhen.

Insbesondere ist somit die Steuereinrichtung 36 ausgebildet, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts mindestens eine die Güte einer in der mindestens einen Waschzone zu versprühenden Waschflüssigkeit beeinfließende Maßnahme ggf. zeitlich verzögert zu initiieren.

Denkbar in diesem Zusammenhang ist es beispielsweise, dass die Steuereinrichtung 36 ausgebildet ist, vorzugsweise automatisch und noch bevorzugter wahlweise automatisch in Abhängigkeit von dem ermittelten, insbesondere mittleren Verschmutzungsgrad des Spülguts und/oder in Abhängigkeit von einer ermittelten, insbesondere mittleren Verschmutzungsart des Spülguts die in der mindestens einen Waschzone zu versprühende Waschflüssigkeit zu regenerieren, und zwar indem vorzugsweise in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine pro Zeiteinheit der zu versprühenden Waschflüssigkeit zuzuführende Regenerationswassermenge insbesondere regelnd eingestellt wird.

Alternativ oder zusätzlich hierzu ist es denkbar, dass die Steuereinrichtung 36 Maßnahmen initiiert, um das Schmutztragevermögen der in der mindestens einen Waschzone zu versprühenden Waschflüssigkeit einzustellen, insbesondere an den ermittelten, insbesondere mittleren Verschmutzungsgrad und/oder an die ermittelte, insbesondere mittlere Verschmutzungsart des Spülguts.

Hierzu kann die Steuereinrichtung 36 ausgebildet sein, zum Einstellen oder Anpassen des Schmutztragevermögens der in der mindestens einen Waschzone zu versprühenden Waschflüssigkeit eine Temperatur der Waschflüssigkeit und/oder eine Reinigerkonzentration der Waschflüssigkeit oder alternativ hierzu die Art eines Reinigers für die Waschflüssigkeit insbesondere regelnd einzustellen.

Alternativ oder zusätzlich hierzu ist es aber auch denkbar, dass die Steuereinrichtung 36 ausgebildet ist, einen Schmutzaustrag aus der in der mindestens einen Waschzone zu versprühenden Waschflüssigkeit ggf. zeitlich verzögert zu initiieren.

Alternativ oder zusätzlich zu der zuvor genannten Ausgestaltung der Steuereinrichtung 36 ist es aber auch denkbar, dass die der Steuereinrichtung 36 zugeordnete Auswerteeinrichtung ausgebildet ist, einen vorzugsweise mittleren Verschmutzungsgrad des Spülguts, welches zum Zeitpunkt der Bildaufnahme in dem Bereich der Transportvorrichtung 2 vorhanden war und/oder eine vorzugsweise mittlere Verschmutzungsart des Spülguts, das zum Zeitpunkt der Bildaufnahme in dem Bereich der Transportvorrichtung 2 vorhanden war, zu ermitteln, wobei vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine Maschinendiagnostik durchgeführt wird.

Im Rahmen dieser Maschinendiagnostik kann in kurzfristiger und mittelfristiger Hinsicht eine erwartete mittlere Schmutzbelastung der in der mindestens einen Waschzone zu versprühenden Waschflüssigkeit abgeleitet werden, um so eine die Güte der in der mindestens einen Waschzone zu versprühenden Waschflüssigkeit beeinfließende Maßnahme vorausschauend zu initiieren.

Denkbar hierbei ist es beispielsweise, dass dem Betreiber der Transportspülmaschine 1 die Notwendigkeit einer Grundreinigung der Transportspülmaschine 1 und insbesondere ein Zeitpunkt zum Durchführen einer notwendigen Grundreinigung der Transportspülmaschine 1 vorhergesagt wird. Alternativ oder zusätzlich ist es denkbar, eine Abschätzung über den Stärkeaufbau in den Behandlungszonen der Transportspülmaschine 1 dem Betreiber der Transportspülmaschine 1 mitzuteilen.

Gemäß einer Weiterbildung der erfindungsgemäßen Transportspülmaschine 1 ist die Steuereinrichtung 36 ausgebildet, im Rahmen des maschinellen Lernens zu erkennen, wann während einer Spülschicht oder während eines Spültags der Transportspülmaschine 1 mit welcher Verschmutzungsart/mit welchem Verschmutzungsgrad des Spülguts zu rechnen ist, so dass mit dieser während einer Lern- oder Beobachtungsphase gewonnen Erkenntnis automatisch entsprechende Maßnahmen hinsichtlich der Beeinflussung der Güte der Waschflüssigkeit oder auch andere Maßnahmen initiiert werden können.

Die Erfindung ist nicht auf die in FIG. 1 gezeigte Transportspülmaschine 1 beschränkt, sondern ergibt sich aus einer Zusammenschau sämtlicher hierin offenbarter Merkmale.

## Patentansprüche

1. Transportspülmaschine (1) zum Reinigen von Spülgut, wobei die Transportspülmaschine (1) mindestens eine Waschzone (6, 7, 8, 9) und mindestens eine Klarspülzone (10) sowie eine Transportvorrichtung (2) aufweist zum Transportieren von Spülgut durch die mindestens eine Waschzone (6, 7, 8, 9) und die mindestens eine Klarspülzone (10), wobei die Transportspülmaschine (1) ein Kamerasystem (34) aufweist, welches ober- oder unterhalb der oder seitlich zur Transportvorrichtung (2) angeordnet und ausgebildet ist, vorzugsweise kontinuierlich oder zu vorab festgelegten oder festlegbaren Zeiten und/oder Ereignissen mindestens ein Bild von einem Bereich der Transportvorrichtung (2) aufzunehmen, wobei eine Auswerteeinrichtung (35) vorgesehen ist, welche ausgebildet ist, einen vorzugsweise mittleren Verschmutzungsgrad des Spülguts, welches zum Zeitpunkt der Bildaufnahme in dem Bereich der Transportvorrichtung (2) vorhanden war, und/oder eine vorzugsweise mittlere Verschmutzungsart des Spülguts, das zum Zeitpunkt der Bildaufnahme in dem Bereich der Transportvorrichtung (2) vorhanden war, zu ermitteln, wobei die Transportspülmaschine (1) eine Steuereinrichtung (36) aufweist, welche ausgebildet ist, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts mindestens eine die Güte einer in der mindestens einen Waschzone (6, 7, 8, 9) zu versprühenden Waschflüssigkeit beeinfließende Maßnahme und/oder mindestens eine die Reinigungsleistung der Transportspülmaschine (1) beeinfließende Maßnahme zu initiieren, **dadurch gekennzeichnet, dass** die Steuereinrichtung (36) ferner ausgebildet ist:
(a) in Abhängigkeit von dem ermittelten, insbesondere mittleren Verschmutzungsgrad des Spülguts und/oder in Abhängigkeit von einer ermittelten, insbesondere mittleren Verschmutzungsart des Spülguts die in der mindestens einen Waschzone (6, 7, 8, 9) zu versprühende Waschflüssigkeit zu regenerieren, und zwar indem in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine pro Zeiteinheit der zu versprühenden Waschflüssigkeit zuzuführende Regenerationswassermenge insbesondere regelnd eingestellt wird; und/oder
(b) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts einen Schmutzaustrag aus der in der mindestens einen Waschzone (6, 7, 8, 9) zu versprühenden Waschflüssigkeit gegebenenfalls zeitlich verzögert zu initiieren.

2. Transportspülmaschine (1) nach Anspruch 1,
wobei die Steuereinrichtung (36) ausgebildet ist:
(c) zum Einstellen oder Anpassen der Reinigungsleistung der Transportspülmaschine (1) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine Volumenstrommenge und/oder einen Düsendruck und/oder eine Temperatur der in der mindestens einen Waschzone (6, 7, 8, 9) zu versprühenden Waschflüssigkeit einzustellen; und/oder
(d) zum Einstellen oder Anpassen der Reinigungsleistung der Transportspülmaschine (1) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine Reinigerkonzentration der in der mindestens einen Waschzone (6, 7, 8, 9) zu versprühenden Waschflüssigkeit einzustellen; und/oder
(e) zum Einstellen oder Anpassen der Reinigungsleistung der Transportspülmaschine (1) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts die Transportgeschwindigkeit der Transportvorrichtung (2) einzustellen; und/oder
(f) zum Einstellen oder Anpassen der Reinigungsleistung der Transportspülmaschine (1) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine in der mindestens einen Klarspülzone (10) eingebrachte Frischwassernachspülmenge einzustellen; und/oder
(g) zum Einstellen oder Anpassen der Reinigungsleistung der Transportspülmaschine (1) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine separate Waschtankregenerationsmenge einzustellen; und/oder
(h) zum Einstellen oder Anpassen der Reinigungsleistung der Transportspülmaschine (1) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine separate und insbesondere zusätzliche Maschineneinrichtungen, insbesondere ein Reiniger-Direktsprühsystem, einzustellen und/oder zu aktivieren; und/oder
(i) zum Einstellen oder Anpassen der Reinigungsleistung der Transportspülmaschine (1) in Abhängigkeit von dem ermittelten, insbesondere mittleren Verschmutzungsgrad des Spülguts und/oder in Abhängigkeit von der ermittelten, insbesondere mittleren Verschmutzungsart des Spülguts ein zusätzliches Vorabräum- oder Waschmodul zur Behandlung von besonders stark verschmutztem Spülgut zu aktivieren.

3. Transportspülmaschine (1) nach Anspruch 1 oder 2,
wobei die Steuereinrichtung (36) ausgebildet ist:
(j) vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts gegebenenfalls zeitlich verzögert das Schmutztragevermögen der in der mindestens einen Waschzone (6, 7, 8, 9) zu versprühenden Waschflüssigkeit einzustellen oder zumindest an den ermittelten, insbesondere mittleren Verschmutzungsgrad und/oder an die ermittelte, insbesondere mittlere Verschmutzungsart des Spülguts anzupassen, wobei die Steuereinrichtung (36) vorzugsweise ausgebildet ist, zum Einstellen oder Anpassen des Schmutztragevermögens der in der mindestens einen Waschzone (6, 7, 8, 9) zu versprühenden Waschflüssigkeit gegebenenfalls zeitlich verzögert eine Temperatur der Waschflüssigkeit und/oder eine Reinigerkonzentration der Waschflüssigkeit insbesondere regelnd einzustellen.

4. Transportspülmaschine (1) nach einem der Ansprüche 1 bis 3,
wobei die Steuereinrichtung (36) ausgebildet ist, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts einen Schmutzaustrag aus der in der mindestens einen Waschzone (6, 7, 8, 9) zu versprühenden Waschflüssigkeit gegebenenfalls zeitlich verzögert zu initiieren, und wobei die mindestens eine Waschzone (6, 7, 8, 9) ein als Rezirkulationskreislauf ausgebildetes Waschsystem aufweist, wobei das Waschsystem ein Düsensystem mit mindestens einer Waschdüse zum Versprühen von Waschflüssigkeit auf das zu reinigende Spülgut, einen Waschtank zum Auffangen von zumindest einem Teil der versprühten Waschflüssigkeit und eine Waschpumpe zum Zuführen von in dem Waschtank gesammelter Waschflüssigkeit zu der mindestens einen Waschdüse aufweist, und wobei ferner ein dem Waschsystem zugeordnetes Schmutzaustragsystem vorgesehen ist, wobei dem Schmutzaustragsystem ein Tankabdecksieb zugeordnet ist, welches ausgebildet ist, um Schmutzpartikel von der versprühten und durch Schwerkraft in den Waschtank zurückfließenden Waschflüssigkeit abzutrennen, wobei das Schmutzaustragsystem einen zumindest bereichsweise in dem Waschtank angeordneten Schmutzsammelbereich aufweist zum Sammeln der mit Hilfe des Tankabdecksiebs von der Waschflüssigkeit abgetrennten Schmutzpartikel, und wobei ferner ein mit dem Schmutzsammelbereich strömungsmäßig verbundenes Schmutzaustragsystem vorgesehen ist, über welches der Schmutzsammelbereich insbesondere bedarfsweise geleert werden kann, wobei die Steuereinrichtung (36) ausgebildet ist, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts und gegebenenfalls zeitlich verzögert das Schmutzaustragsystem und insbesondere eine dem Schmutzaustragsystem zugeordnete Schmutzaustragspumpe zu aktivieren und/oder zu deaktivieren.

5. Transportspülmaschine (1) nach einem der Ansprüche 1 bis 4,
wobei die Steuereinrichtung (36) ausgebildet ist, die die Güte der in der mindestens einen Waschzone (6, 7, 8, 9) zu versprühenden Waschflüssigkeit beeinfließende Maßnahme im Hinblick auf den Zeitpunkt der Ermittlung des insbesondere mittleren Verschmutzungsgrads bzw. im Hinblick auf den Zeitpunkt der Ermittlung der insbesondere mittleren Verschmutzungsart des Spülguts zeitlich verzögert zu initiieren, wobei die zeitliche Verzögerung insbesondere von der Transportgeschwindigkeit der Transportvorrichtung (2) und/oder von einem Abstand zwischen dem Kamerasystem (34) und der mindestens einen Waschzone (6, 7, 8, 9) abhängt.

6. Transportspülmaschine (1) nach einem der Ansprüche 1 bis 5,
wobei die Auswerteeinrichtung (35) ausgebildet ist, einen über eine vorab festgelegte oder festlegbare Zeitperiode gemittelten Verschmutzungsgrad des Spülguts zu ermitteln, und wobei die Steuereinrichtung (36) ausgebildet ist, die die Güte der in der mindestens einen Waschzone (6, 7, 8, 9) zu versprühende Waschflüssigkeit beeinfließende Maßnahme in Abhängigkeit von dem ermittelten mittleren Verschmutzungsgrad des Spülguts zu initiieren.

7. Transportspülmaschine (1) nach einem der Ansprüche 1 bis 6,
**dadurch gekennzeichnet, dass**
die Auswerteeinrichtung (35) ferner ausgebildet ist, vorzugsweise automatisch und noch bevorzugter wahlweise automatisch in Abhängigkeit von dem ermittelten, insbesondere mittleren Verschmutzungsgrad des Spülguts und/oder in Abhängigkeit von der ermittelten, insbesondere mittleren Verschmutzungsart des Spülguts eine Maschinendiagnostik durchzuführen.

8. Transportspülmaschine (1) nach Anspruch 7,
wobei die Auswerteeinrichtung (35) ausgebildet ist, im Rahmen der Maschinendiagnostik eine erwartete mittlere Schmutzbelastung der in der mindestens einen Waschzone (6, 7, 8, 9) zu versprühenden Waschflüssigkeit abzuleiten und mindestens eine die Güte der in der mindestens einen Waschzone (6, 7, 8, 9) zu versprühenden Waschflüssigkeit beeinfließende Maßnahme zu initiieren; und/oder
wobei die Auswerteeinrichtung (35) ausgebildet ist, insbesondere im Rahmen der Maschinendiagnostik insbesondere den Betreiber der Transportspülmaschine (1) über die Notwendigkeit einer Grundreinigung der Transportspülmaschine (1) und/oder über einen Zeitpunkt zum Durchführen einer Grundreinigung der Transportspülmaschine (1) zu informieren; und/oder
wobei die Auswerteeinrichtung (35) ausgebildet ist, insbesondere im Rahmen der Maschinendiagnostik insbesondere dem Betreiber der Transportspülmaschine (1) eine Abschätzung über den Stärkeaufbau in den Behandlungszonen der Transportspülmaschine (1) anzugeben.

9. Transportspülmaschine (1) nach Anspruch 7 oder 8,
wobei die Auswerteeinrichtung (35) ausgebildet ist, insbesondere im Rahmen der Maschinendiagnostik dem Betreiber der Transportspülmaschine (1) eine Empfehlung für einen optimierten Betrieb der Transportspülmaschine (1) auszugeben, wobei die Empfehlung insbesondere Folgendes umfasst:
- eine Transportgeschwindigkeit der Transportvorrichtung (2); und/oder
- eine Reinigerdosierung; und/oder
- eine Art des Reinigers; und/oder
- eine Temperatur der Waschflüssigkeit.

10. Transportspülmaschine (1) nach einem der Ansprüche 7 bis 9,
wobei die Steuereinrichtung (36) ausgebildet ist, insbesondere während einer Lern- oder Beobachtungsphase über mindestens einen Beobachtungszeitraum und vorzugsweise über mehrere Beobachtungszeiträume, die jeweils vorzugsweise eine Spülschicht oder einen Spültag der Transportspülmaschine (1) oder einen Zeitabschnitt hiervon betreffen, eine zeitliche Entwicklung des insbesondere mittleren Verschmutzungsgrads des mit der Transportvorrichtung (2) durch die Behandlungszonen der Transportspülmaschine (1) zu transportierendem Spülguts, und/oder eine zeitliche Entwicklung der insbesondere mittleren Verschmutzungsart des mit der Transportvorrichtung (2) durch die Behandlungszonen der Transportspülmaschine (1) zu transportierendem Spülguts zu ermitteln, wobei die Steuereinrichtung (36) vorzugsweise ferner ausgebildet ist, anhand der ermittelten zeitlichen Entwicklung ein Muster oder eine Gesetzmäßigkeit abzuleiten.

11. Transportspülmaschine (1) nach Anspruch 10,
wobei die Steuereinrichtung (36) ferner ausgebildet ist, den Beobachtungszeitraum, der vorzugsweise eine Spülschicht oder einen Spültag der Transportspülmaschine (1) oder einen Zeitabschnitt hiervon betrifft, in einen ersten Unterzeitraum und in mindestens einen weiteren, zweiten Unterzeitraum einzuteilen, wobei in dem ersten Unterzeitraum des Beobachtungszeitraums der ermittelte, insbesondere mittlere Verschmutzungsgrad und/oder die ermittelte, insbesondere mittlere Verschmutzungsart des Spülguts einem ersten relativen Wert entspricht oder in einen ersten relativen Wertebereich fällt, und wobei in dem mindestens einen zweiten Unterzeitraum des Beobachtungszeitraums der ermittelte, insbesondere mittlere Verschmutzungsart des Spülguts und/oder die ermittelte, insbesondere mittlere Verschmutzungsart des Spülguts einem zweiten relativen Wert entspricht oder in einen zweiten relativen Wertebereich fällt.

12. Transportspülmaschine (1) nach Anspruch 11,
wobei die Steuereinrichtung (36) ferner ausgebildet ist, insbesondere nach Beendigung der Lern- oder Beobachtungsphase vorzugsweise automatisch und noch bevorzugter wahlweise automatisch während des Betriebs der Transportspülmaschine (1) während einer Spülschicht oder während eines Spültags für den ersten Unterzeitraum mindestens eine erste, die Behandlung des Spülguts in den Behandlungszonen der Transportspülmaschine (1) beeinfließende Maßnahme und/oder mindestens eine die Güte einer in der mindestens einen Waschzone (6, 7, 8, 9) der Transportspülmaschine (1) zu versprühenden Waschflüssigkeit beeinfließende Maßnahme gegebenenfalls zeitlich verzögert zu initiieren, und für den mindestens einen zweiten Unterzeitraum mindestens eine zweite, die Behandlung des Spülguts in den Behandlungszonen der Transportspülmaschine (1) beeinfließende Maßnahme und/oder mindestens eine die Güte einer in der mindestens einen Waschzone (6, 7, 8, 9) der Transportspülmaschine (1) zu versprühenden Waschflüssigkeit beeinfließende Maßnahme gegebenenfalls zeitlich verzögert zu initiieren.

13. Verfahren zum Betreiben einer Transportspülmaschine (1) nach einem der Ansprüche 1 bis 12, wobei das Verfahren die folgenden Verfahrensschritte aufweist:
- es wird ein vorzugsweise mittlerer Verschmutzungsgrad des in der Transportspülmaschine (1) zu reinigenden Spülguts und/oder eine vorzugsweise mittlere Verschmutzungsart des in der Transportspülmaschine (1) zu reinigenden Spülguts ermittelt; und
- es wird vorzugsweise automatisch und noch bevorzugter wahlweise automatisch in Abhängigkeit von dem ermittelten Verschmutzungsgrad und/oder in Abhängigkeit von der ermittelten Verschmutzungsart des Spülguts eine Maschinendiagnostik durchgeführt; und/oder es wird vorzugsweise automatisch und noch bevorzugter wahlweise automatisch in Abhängigkeit von dem ermittelten Verschmutzungsgrad des Spülguts und/oder in Abhängigkeit von der ermittelten Verschmutzungsart des Spülguts mindestens eine die Güte einer in der mindestens einen Waschzone (6, 7, 8, 9) zu versprühenden Waschflüssigkeit beeinfließende Maßnahme gegebenenfalls zeitlich verzögert initiiert.

## Claims

1. A conveyor warewasher (1) for cleaning washware, wherein the conveyor warewasher (1) comprises at least one washing zone (6, 7, 8, 9) and at least one rinsing zone (10) as well as a conveyor apparatus (2) for conveying washware through the at least one washing zone (6, 7, 8, 9) and the at least one rinsing zone (10), wherein the conveyor warewasher (1) comprises a camera system (34), which is arranged above or below or laterally to the conveyor apparatus (2) and is configured to capture at least one image of a region of the conveyor apparatus (2), preferably continuously or at previously specified or specifiable times and/or events, wherein
an evaluation device (35) is provided, which is configured to determine a preferably average degree of soiling of the washware present in the region of the conveyor apparatus (2) at the time of the image capture and/or a preferably average type of soiling of the washware present in the region of the conveyor apparatus (2) at the time of the image capture,
wherein the conveyor warewasher (1) comprises a control device (36), which is configured to initiate, preferably automatically and more preferably selectively automatically depending on the determined and in particular average degree of soiling of the washware and/or depending on the determined and in particular average type of soiling of the washware, at least one measure influencing the quality of a washing liquid to be sprayed in the at least one washing zone (6, 7, 8, 9) and/or at least one measure influencing the cleaning performance of the conveyor warewasher (1),
**characterized in that** the control device (36) is further configured to:
(a) regenerate, depending on the determined and in particular average degree of soiling of the washware and/or depending on a determined and in particular average type of soiling of the washware, the washing liquid to be sprayed in the at least one washing zone (6, 7, 8, 9), namely by setting, in particular in a controlling manner, depending on the determined and in particular average degree of soiling of the washware and/or depending on the determined and in particular average type of soiling of the washware, a regeneration water quantity to be added per unit of time to the washing liquid to be sprayed; and/or
(b) initiate, depending on the determined and in particular average degree of soiling of the washware and/or depending on the determined and in particular average type of soiling of the washware, if necessary at a delay, a soil discharge from the washing liquid to be sprayed in the at least one washing zone (6, 7, 8, 9).

2. The conveyor warewasher (1) according to claim 1,
wherein the control device (36) is configured to:
(c) set a volumetric flow rate and/or a nozzle pressure and/or a temperature of the washing liquid to be sprayed in the at least one washing zone (6, 7, 8, 9), for setting or adjusting the cleaning performance of the conveyor warewasher (1) depending on the determined and in particular average degree of soiling of the washware and/or depending on the determined and in particular average type of soiling of the washware;
and/or
(d) set a cleaning agent concentration of the washing liquid to be sprayed in the at least one washing zone (6, 7, 8, 9), for setting or adjusting the cleaning performance of the conveyor warewasher (1) depending on the determined and in particular average degree of soiling of the washware and/or depending on the determined and in particular average type of soiling of the washware; and/or
(e) set the conveying speed of the conveying apparatus (2), for setting or adjusting the cleaning performance of the conveyor warewasher (1) depending on the determined and in particular average degree of soiling of the washware and/or depending on the determined and in particular average type of soiling of the washware; and/or
(f) set a freshwater rinsing quantity introduced into the at least one rinsing zone (10), for setting or adjusting the cleaning performance of the conveyor warewasher (1) depending on the determined and in particular average degree of soiling of the washware and/or depending on the determined and in particular average type of soiling of the washware; and/or
(g) set a separate wash tank regeneration quantity, for setting or adjusting the cleaning performance of the conveyor warewasher (1) depending on the determined and in particular average degree of soiling of the washware and/or depending on the determined and in particular average type of soiling of the washware; and/or
(h) set and/or activate a separate and in particular additional machine devices, in particular a cleaning agent direct spraying system, for setting or adjusting the cleaning performance of the conveyor warewasher (1) depending on the determined and in particular average degree of soiling of the washware and/or depending on the determined and in particular average type of soiling of the washware; and/or
(i) activate an additional pre-clearing or washing module for treating particularly strongly soiled washware, for setting or adjusting the cleaning performance of the conveyor warewasher (1) depending on the determined and in particular average degree of soiling of the washware and/or depending on the determined and in particular average type of soiling of the washware.

3. The conveyor warewasher (1) according to claim 1 or 2,
wherein the control device (36) is configured to:
(j) set, preferably automatically and more preferably selectively automatically depending on the determined and in particular average degree of soiling of the washware and/or depending on the determined and in particular average type of soiling of the washware, if necessary at a delay, the soil-carrying capacity of the washing liquid to be sprayed in the at least one washing zone (6, 7, 8, 9), or at least adjust it to the determined and in particular average degree of soiling and/or the determined and in particular average type of soiling of the washware, wherein the control device (36) is preferably configured to set, in particular in a controlling manner, if necessary at a delay, a temperature of the washing liquid and/or a cleaning agent concentration of the washing liquid, for setting or adjusting the soil-carrying capacity of the washing liquid to be sprayed in the at least one washing zone (6, 7, 8, 9).

4. The conveyor warewasher (1) according to any of claims 1 to 3,
wherein the control device (36) is configured to initiate, preferably automatically and more preferably selectively automatically depending on the determined and in particular average degree of soiling of the washware and/or depending on the determined and in particular average type of soiling of the washware, if necessary at a delay, a soil discharge from the washing liquid to be sprayed in the at least one washing zone (6, 7, 8, 9), and wherein the at least one washing zone (6, 7, 8, 9) comprises a washing system configured as a recirculation circuit, wherein the washing system comprises a nozzle system having at least one washing nozzle for spraying washing liquid onto the washware to be cleaned, a wash tank for collecting at least a portion of the sprayed washing liquid, and a wash pump for supplying washing liquid collected in the wash tank to the at least one washing nozzle, and wherein a soil discharge system associated with the washing system is further provided, wherein a tank cover screen is associated with the soil discharge system, which screen is configured to separate soil particles from the washing liquid that is sprayed and flows back into the wash tank due to gravity, wherein the soil discharge system comprises a soil collection region arranged at least regionally in the wash tank for collecting the soil particles separated from the washing liquid by means of the tank cover screen, and wherein a soil discharge system fluidly connected to the soil collection region is further provided, via which system the soil collection region can be emptied, in particular as needed, wherein the control device (36) is configured to activate and/or deactivate the soil discharge system and in particular a soil discharge pump associated with the soil discharge system, preferably automatically and more preferably selectively automatically depending on the determined and in particular average degree of soiling of the washware and/or depending on the determined and in particular average type of soiling of the washware, if necessary at a delay.

5. The conveyor warewasher (1) according to any of claims 1 to 4,
wherein the control device (36) is configured to initiate, at a delay, the measure influencing the quality of the washing liquid to be sprayed in the at least one washing zone (6, 7, 8, 9) with regard to the time of determination of the in particular average degree of soiling or with regard to the time of determination of the in particular average type of soiling of the washware, wherein the delay depends in particular on the conveying speed of the conveyor apparatus (2) and/or on a distance between the camera system (34) and the at least one washing zone (6, 7, 8, 9).

6. The conveyor warewasher (1) according to any of claims 1 to 5,
wherein the evaluation device (35) is configured to determine a degree of soiling of the washware averaged over a previously specified or specifiable period of time, and wherein the control device (36) is configured to initiate the measure influencing the quality of the washing liquid to be sprayed in the at least one washing zone (6, 7, 8, 9), depending on the determined average degree of soiling of the washware.

7. The conveyor warewasher (1) according to any of claims 1 to 6,
**characterized in that**
the evaluation device (35) is further configured to perform machine diagnostics, preferably automatically and more preferably selectively automatically depending on the determined and in particular average degree of soiling of the washware and/or depending on the determined and in particular average type of soiling of the washware.

8. The conveyor warewasher (1) according to claim 7,
wherein the evaluation device (35) is configured to deduce, as part of the machine diagnostics, an expected average soil load of the washing liquid to be sprayed in the at least one washing zone (6, 7, 8, 9), and to initiate at least one measure influencing the quality of the washing liquid to be sprayed in the at least one washing zone (6, 7, 8, 9);
and/or wherein the evaluation device (35) is configured to inform, in particular as part of the machine diagnostics, in particular the operator of the conveyor warewasher (1), about the necessity of a basic cleaning of the conveyor warewasher (1) and/or about a time for performing a basic cleaning of the conveyor warewasher (1); and/or
wherein the evaluation device (35) is configured to provide, in particular as part of the machine diagnostics, in particular to the operator of the conveyor warewasher (1), an estimate of the starch buildup in the treatment zones of the conveyor warewasher (1).

9. The conveyor warewasher (1) according to claim 7 or 8, wherein the evaluation device (35) is configured to issue, in particular as part of the machine diagnostics, a recommendation to the operator of the conveyor warewasher (1) for an optimized operation of the conveyor warewasher (1), wherein the recommendation comprises the following in particular:
- a conveying speed of the conveyor apparatus (2); and/or
- a dosing amount of the cleaning agent; and/or
- a type of the cleaning agent; and/or
- a temperature of the washing liquid.

10. The conveyor warewasher (1) according to any of claims 7 to 9,
wherein the control device (36) is configured to determine, in particular during a learning or observation phase over at least one observation period and preferably over a plurality of observation periods, which each relate to a washing shift or a washing day of the conveyor warewasher (1) or a time segment thereof, a chronological profile of the in particular average degree of soiling of the washware to be conveyed with the conveyor apparatus (2) through the treatment zones of the conveyor warewasher (1) and/or a chronological profile of the in particular average type of soiling of the washware to be conveyed with the conveyor apparatus (2) through the treatment zones of the conveyor warewasher (1), wherein the control device (36) is preferably further configured to deduce a pattern or a regularity on the basis of the determined chronological profile.

11. The conveyor warewasher (1) according to claim 10,
wherein the control device (36) is further configured to divide the observation period, which preferably relates to a washing shift or a washing day of the conveyor warewasher (1) or a time segment thereof, into a first sub-period and into at least one further, second sub-period, wherein, in the first sub-period of the observation period, the determined and in particular average degree of soiling and/or the determined and in particular average type of soiling of the washware corresponds to a first relative value or falls within a first relative value range, and wherein, in the at least one second sub-period of the observation period, the determined and in particular average degree of soiling of the washware and/or the determined and in particular average type of soiling of the washware corresponds to a second relative value or falls within a second relative value range.

12. The conveyor warewasher (1) according to claim 11,
wherein the control device (36) is further configured, in particular after the end of the learning or observation phase, preferably automatically and more preferably selectively automatically during operation of the conveyor warewasher (1) during a washing shift or during a washing day, to initiate, if necessary at a delay, for the first sub-period, at least one first measure influencing the treatment of the washware in the treatment zones of the conveyor warewasher (1) and/or at least one measure influencing the quality of a washing liquid to be sprayed in the at least one washing zone (6, 7, 8, 9) of the conveyor warewasher (1) and to initiate, if necessary at a delay, for the at least one second sub-period, at least one second measure influencing the treatment of the washware in the treatment zones of the conveyor warewasher (1) and/or at least one measure influencing the quality of a washing liquid to be sprayed in the at least one washing zone (6, 7, 8, 9) of the conveyor warewasher (1).

13. A method for operating a conveyor warewasher (1) according to any of claims 1 to 12, wherein the method comprises the following method steps:
- a preferably average degree of soiling of the washware to be cleaned in the conveyor warewasher (1) and/or a preferably average type of soiling of the washware to be cleaned in the conveyor warewasher (1) is determined; and
- machine diagnostics are performed, preferably automatically and more preferably selectively automatically depending on the determined degree of soiling and/or depending on the determined type of soiling of the washware; and/or at least one measure influencing the quality of a washing liquid to be sprayed in the at least one washing zone (6, 7, 8, 9) is initiated, if necessary at a delay, preferably automatically and more preferably selectively automatically depending on the determined degree of soiling of the washware and/or depending on the determined type of soiling of the washware.

## Revendications

1. Lave-vaisselle à transporteur (1) destiné à nettoyer de la vaisselle, dans lequel le lave-vaisselle à transporteur (1) comprend au moins une zone de lavage (6, 7, 8, 9) et au moins une zone de rinçage (10) ainsi qu'un appareil transporteur (2) destiné à transporter de la vaisselle à travers l'au moins une zone de lavage (6, 7, 8, 9) et l'au moins une zone de rinçage (10), dans lequel le lave-vaisselle à transporteur (1) comprend un système de caméra (34), qui est agencé **au-**dessus ou au-dessous de l'appareil transporteur (2) ou latéralement à celui-ci et est configuré pour capturer au moins une image d'une région de l'appareil transporteur (2), de préférence en continu ou à des moments et/ou événements précédemment spécifiés ou spécifiables,
dans lequel
un dispositif d'évaluation (35) est prévu, qui est configuré pour déterminer un degré de préférence moyen de saleté de la vaisselle présente dans la région de l'appareil transporteur (2) au moment de la capture d'image et/ou un type de préférence moyen de saleté de la vaisselle présente dans la région de l'appareil transporteur (2) au moment de la capture d'image, dans lequel le lave-vaisselle à transporteur (1) comprend un dispositif de commande (36), qui est configuré pour lancer, de préférence automatiquement et de manière davantage préférée sélectivement automatiquement en fonction du degré déterminé, et en particulier du degré moyen, de saleté de vaisselle et/ou en fonction du type déterminé, et en particulier du type moyen, de saleté de la vaisselle, au moins une mesure influençant la qualité d'un liquide de lavage à pulvériser dans l'au moins une zone de lavage (6, 7, 8, 9) et/ou au moins une mesure influençant la performance de nettoyage du lave-vaisselle à transporteur (1), **caractérisé en ce que** le dispositif de commande (36) est en outre configuré pour :
(a) régénérer, en fonction du degré déterminé, et en particulier du degré moyen, de saleté de la vaisselle et/ou en fonction du type déterminé, et en particulier du type moyen, de saleté de la vaisselle, le liquide de lavage à pulvériser dans l'au moins une zone de lavage (6, 7, 8, 9), c'est-à-dire par réglage, en particulier de manière commandée, en fonction du degré déterminé, et en particulier du degré moyen, de saleté de la vaisselle et/ou en fonction du type déterminé, et en particulier du type moyen, de saleté de la vaisselle, d'une quantité d'eau de régénération à ajouter par unité de temps au liquide de lavage à pulvériser ; et/ou
(b) lancer, en fonction du degré déterminé, et en particulier du degré moyen, de saleté de la vaisselle et/ou en fonction du type déterminé, et en particulier du type moyen, de saleté de la vaisselle, si nécessaire avec un retard, une évacuation de saleté du liquide de lavage à pulvériser dans l'au moins une zone de lavage (6, 7, 8, 9).

2. Lave-vaisselle à transporteur (1) selon la revendication 1,
dans lequel le dispositif de commande (36) est configuré pour :
(c) régler un débit volumétrique et/ou une pression de buse et/ou une température du liquide de lavage à pulvériser dans l'au moins une zone de lavage (6, 7, 8, 9), pour régler ou ajuster la performance de nettoyage du lave-vaisselle à transporteur (1) en fonction du degré déterminé, et en particulier du degré moyen, de saleté de la vaisselle et/ou en fonction du type déterminé, et en particulier du type moyen, de saleté de la vaisselle ; et/ou
(d) régler une concentration d'agent de nettoyage du liquide de lavage à pulvériser dans l'au moins une zone de lavage (6, 7, 8, 9), pour régler ou ajuster la performance de nettoyage du lave-vaisselle à transporteur (1) en fonction du degré déterminé, et en particulier du degré moyen, de saleté de la vaisselle et/ou en fonction du type déterminé, et en particulier du type moyen, de saleté de la vaisselle ; et/ou
(e) régler la vitesse de transport de l'appareil transporteur (2), pour régler ou ajuster la performance de nettoyage du lave-vaisselle à transporteur (1) en fonction du degré déterminé, et en particulier du degré moyen, de saleté de la vaisselle et/ou en fonction du type déterminé, et en particulier du type moyen, de saleté de la vaisselle ; et/ou
(f) régler une quantité de rinçage à l'eau douce introduite dans l'au moins une zone de rinçage (10), pour régler ou ajuster la performance de nettoyage du lave-vaisselle à transporteur (1) en fonction du degré déterminé, et en particulier du degré moyen, de saleté de la vaisselle et/ou en fonction du type déterminé, et en particulier du type moyen, de saleté de la vaisselle ; et/ou
(g) régler une quantité de régénération de cuve de lavage séparée, pour régler ou ajuster la performance de nettoyage du lave-vaisselle à transporteur (1) en fonction du degré déterminé, et en particulier du degré moyen, de saleté de la vaisselle et/ou en fonction du type déterminé, et en particulier du type moyen, de saleté de la vaisselle ; et/ou
(h) régler et/ou activer des dispositifs de machine séparés et en particulier supplémentaires, en particulier un système de pulvérisation directe d'agent de nettoyage, pour régler ou ajuster la performance de nettoyage du lave-vaisselle à transporteur (1) en fonction du degré déterminé, et en particulier du degré moyen, de saleté de la vaisselle et/ou en fonction du type déterminé, et en particulier du type moyen, de saleté de la vaisselle ; et/ou
(i) activer un module d'élimination préalable ou de lavage supplémentaire pour traiter de la vaisselle particulièrement sale, pour régler ou ajuster la performance de nettoyage du lave-vaisselle à transporteur (1) en fonction du degré déterminé, et en particulier du degré moyen, de saleté de la vaisselle et/ou en fonction du type déterminé, et en particulier du type moyen, de saleté de la vaisselle.

3. Lave-vaisselle à transporteur (1) selon la revendication 1 ou 2,
dans lequel le dispositif de commande (36) est configuré pour :
(j) régler, de préférence automatiquement et de manière davantage préférée sélectivement automatiquement en fonction du degré déterminé, et en particulier du degré moyen, de saleté de la vaisselle et/ou en fonction du type déterminé, et en particulier du type moyen, de saleté de la vaisselle, si nécessaire avec un retard, la capacité de charge de saleté du liquide de lavage à pulvériser dans l'au moins une zone de lavage (6, 7, 8, 9), ou au moins l'ajuster au degré déterminé, et en particulier au degré moyen de saleté de la vaisselle et/ou au type déterminé et en particulier au type moyen, de saleté de la vaisselle, dans lequel le dispositif de commande (36) est de préférence configuré pour régler, en particulier de manière commandée, si nécessaire avec un retard, une température du liquide de lavage et/ou une concentration en agent de nettoyage du liquide de lavage, pour régler ou ajuster la capacité de charge de saleté du liquide de lavage à pulvériser dans l'au moins une zone de lavage (6, 7, 8, 9).

4. Lave-vaisselle à transporteur (1) selon l'une quelconque des revendications 1 à 3,
dans lequel le dispositif de commande (36) est configuré pour lancer, de préférence automatiquement et de manière davantage préférée sélectivement automatiquement en fonction du degré déterminé, et en particulier du degré moyen, de saleté de la vaisselle et/ou en fonction du type déterminé, et en particulier du type moyen, de saleté de la vaisselle, si nécessaire avec un retard, une évacuation de saleté du liquide de lavage à pulvériser dans l'au moins une zone de lavage (6, 7, 8, 9), et dans lequel l'au moins une zone de lavage (6, 7, 8, 9) comprend un système de lavage configuré sous la forme d'un circuit de recirculation, dans lequel le système de lavage comprend un système de buse ayant au moins une buse de lavage destinée à pulvériser du liquide de lavage sur la vaisselle à nettoyer, une cuve de lavage destinée à recueillir au moins une partie du liquide de lavage pulvérisé, et une pompe de lavage destinée à fournir du liquide de lavage recueilli dans la cuve de lavage à l'au moins une buse de lavage, et dans lequel un système d'évacuation de saleté associé au système de lavage est en outre prévu, dans lequel un tamis de recouvrement de cuve est associé au système d'évacuation de saleté, lequel tamis est configuré pour séparer des particules de saleté du liquide de lavage qui est pulvérisé et reflue dans la cuve de lavage du fait de la gravité, dans lequel le système d'évacuation de saleté comprend une région de recueil de saleté agencée au moins localement dans la cuve de lavage destinée à recueillir les particules de saleté séparées du liquide de lavage au moyen du tamis de recouvrement de cuve, et dans lequel un système d'évacuation de saleté raccordé fluidiquement à la région de recueil de saleté est en outre prévu, système par l'intermédiaire duquel la région de recueil de saleté peut être vidée, en particulier selon la nécessité, dans lequel le dispositif de commande (36) est configuré pour activer et/ou désactiver le système d'évacuation de saleté et en particulier une pompe d'évacuation de saleté associée au système d'évacuation de saleté, de préférence automatiquement et de manière davantage préférée sélectivement automatiquement en fonction du degré déterminé, et en particulier du degré moyen, de saleté de la vaisselle et/ou en fonction du type déterminé, et en particulier du type moyen, de saleté de la vaisselle, si nécessaire avec un retard.

5. Lave-vaisselle à transporteur (1) selon l'une quelconque des revendications 1 à 4,
dans lequel le dispositif de commande (36) est configuré pour lancer, avec un retard, la mesure influençant la qualité du liquide de lavage à pulvériser dans l'au moins une zone de lavage (6, 7, 8, 9) en rapport avec le temps de détermination du degré en particulier moyen de saleté ou en rapport avec le temps de détermination du type en particulier moyen de saleté de la vaisselle, dans lequel le retard dépend en particulier de la vitesse de transport de l'appareil transporteur (2) et/ou d'une distance entre le système de caméra (34) et l'au moins une zone de lavage (6, 7, 8, 9).

6. Lave-vaisselle à transporteur (1) selon l'une quelconque des revendications 1 à 5,
dans lequel le dispositif d'évaluation (35) est configuré pour déterminer un degré de saleté de la vaisselle dont la moyenne est établie sur une période de temps précédemment spécifiée ou spécifiable, et dans lequel le dispositif de commande (36) est configuré pour lancer la mesure influençant la qualité du liquide de lavage à pulvériser dans l'au moins une zone de lavage (6, 7, 8, 9), en fonction du degré moyen de saleté déterminé de la vaisselle.

7. Lave-vaisselle à transporteur (1) selon l'une quelconque des revendications 1 à 6,
**caractérisé en ce que**
le dispositif d'évaluation (35) est en outre configuré pour réaliser des diagnostics de machine, de préférence automatiquement et de manière davantage préférée sélectivement automatiquement en fonction du degré déterminé, et en particulier du degré moyen, de saleté de la vaisselle et/ou en fonction du type déterminé, et en particulier du type moyen, de saleté de la vaisselle.

8. Lave-vaisselle à transporteur (1) selon la revendication 7, dans lequel le dispositif d'évaluation (35) est configuré pour déduire, dans le cadre des diagnostics par machine, une charge de saleté moyenne prévue du liquide de lavage à pulvériser dans l'au moins une zone de lavage (6, 7, 8, 9), et pour lancer au moins une mesure influençant la qualité du liquide de lavage à pulvériser dans l'au moins une zone de lavage (6, 7, 8, 9) ; et/ou dans lequel le dispositif d'évaluation (35) est configuré pour informer, en particulier dans le cadre des diagnostics de machine, en particulier l'opérateur du lave-vaisselle à transporteur (1), de la nécessité d'un nettoyage de base du lave-vaisselle à transporteur (1) et/ou d'un temps pour la réalisation d'un nettoyage de base du lave-vaisselle à transporteur (1) ; et/ou dans lequel le dispositif d'évaluation (35) est configuré pour fournir, en particulier dans le cadre des diagnostics de machine, en particulier à l'opérateur du lave-vaisselle à transporteur (1), une estimation de l'accumulation d'amidon dans les zones de traitement du lave-vaisselle à transporteur (1).

9. Lave-vaisselle à transporteur (1) selon la revendication 7 ou 8,
dans lequel le dispositif d'évaluation (35) est configuré pour émettre, en particulier dans le cadre des diagnostics de machine, une recommandation à l'opérateur du lave-vaisselle à transporteur (1) pour un fonctionnement optimisé du lave-vaisselle à transporteur (1), dans lequel la recommandation comprend en particulier les éléments suivants :
- une vitesse de transport de l'appareil transporteur (2) ; et/ou
- une quantité de dosage de l'agent de nettoyage ; et/ou
- un type de l'agent de nettoyage ; et/ou
- une température du liquide de lavage.

10. Lave-vaisselle à transporteur (1) selon l'une quelconque des revendications 7 à 9,
dans lequel le dispositif de commande (36) est configuré pour déterminer, en particulier pendant une phase d'apprentissage ou d'observation sur au moins une période d'observation et de préférence sur une pluralité de périodes d'observation, qui concernent chacune un créneau de lavage ou un jour de lavage du lave-vaisselle à transporteur (1) ou un segment temporel de celui-ci, un profil chronologique du degré en particulier moyen de saleté de la vaisselle à transporter avec l'appareil transporteur (2) à travers les zones de traitement du lave-vaisselle à transporteur (1) et/ou un profil chronologique du type en particulier moyen de saleté de la vaisselle à transporter avec l'appareil transporteur (2) à travers les zones de traitement du lave-vaisselle à transporteur (1), dans lequel le dispositif de commande (36) est de préférence en outre configuré pour déduire une tendance ou une régularité sur la base du profil chronologique déterminé.

11. Lave-vaisselle à transporteur (1) selon la revendication 10, dans lequel le dispositif de commande (36) est en outre configuré pour diviser la période d'observation, qui concerne de préférence un créneau de lavage ou un jour de lavage du lave-vaisselle à transporteur (1) ou un segment temporel de celui-ci, en une première sous-période et en au moins une deuxième sous-période supplémentaire, dans lequel, dans la première sous-période de la période d'observation, le degré en particulier moyen de saleté déterminé et/ou le type en particulier moyen de saleté déterminé de la vaisselle correspond à une première valeur relative ou se situe dans une première plage de valeurs relatives, et dans lequel, dans l'au moins une deuxième sous-période de la période d'observation, le degré en particulier moyen de saleté déterminé de la vaisselle et/ou le type en particulier moyen de saleté déterminé de la vaisselle correspond à une deuxième valeur relative ou se situe dans une deuxième plage de valeurs relatives.

12. Lave-vaisselle à transporteur (1) selon la revendication 11, dans lequel le dispositif de commande (36) est en outre configuré, en particulier après la fin de la phase d'apprentissage ou d'observation, de préférence automatiquement et de manière davantage préférée sélectivement automatiquement, pendant le fonctionnement du lave-vaisselle à transporteur (1) au cours d'un créneau de lavage ou au cours d'un jour de lavage, pour lancer, si nécessaire avec un retard, sur la première sous-période, au moins une première mesure influençant le traitement de la vaisselle dans les zones de traitement du lave-vaisselle à transporteur (1) et/ou au moins une mesure influençant la qualité d'un liquide de lavage à pulvériser dans l'au moins une zone de lavage (6, 7, 8, 9) du lave-vaisselle à transporteur (1), et pour lancer, si nécessaire avec un retard, sur l'au moins une deuxième sous-période, au moins une deuxième mesure influençant le traitement de la vaisselle dans les zones de traitement du lave-vaisselle à transporteur (1) et/ou au moins une mesure influençant la qualité d'un liquide de lavage à pulvériser dans l'au moins une zone de lavage (6, 7, 8, 9) du lave-vaisselle à transporteur (1).

13. Procédé de mise en fonctionnement d'un lave-vaisselle à transporteur (1) selon l'une quelconque des revendications 1 à 12, dans lequel le procédé comprend les étapes de procédé suivantes :
- un degré de préférence moyen de saleté de la vaisselle à nettoyer dans le lave-vaisselle à transporteur (1) et/ou un type de préférence moyen de saleté de la vaisselle à nettoyer dans le lave-vaisselle à transporteur (1) sont déterminés ; et
- des diagnostics de machine sont réalisés, de préférence automatiquement et de manière davantage préférée sélectivement automatiquement en fonction du degré de saleté déterminé et/ou en fonction du type de saleté déterminé de la vaisselle ; et/ou au moins une mesure influençant la qualité d'un liquide de lavage à pulvériser dans l'au moins une zone de lavage (6, 7, 8, 9) est lancée, si nécessaire avec un retard, de préférence, automatiquement et de manière davantage préférée sélectivement automatiquement en fonction du degré de saleté déterminé de la vaisselle et/ou en fonction du type de saleté déterminé de la vaisselle.
